# EUROPÄISCHE PATENTSCHRIFT

(11) **EP 0 760 787 B1**
(45) Veröffentlichungstag und Bekanntmachung des Hinweises auf die Patenterteilung: **10.06.1998**
(21) Anmeldenummer: 94910365.9
(22) Anmeldetag: 04.03.1994
(51) Int. Cl.: B65D 33/10, B65D 75/56

(54) **VERPACKUNGSBEUTEL MIT TRAGEGRIFF AUS KUNSTSTOFFFOLIE FÜR HYGIENEARTIKEL, INSBESONDERE WINDELN**
PACKAGING BAG, MADE OF PLASTIC SHEETING AND WITH A CARRYING HANDLE, FOR PERSONAL-HYGIENE ARTICLES, IN PARTICULAR NAPPIES
SACHET D'EMBALLAGE EN PLASTIQUE MUNI D'UNE POIGNEE ET DESTINE A DES ARTICLES D'HYGIENE EN PARTICULIER DES COUCHES

(30) Priorität: 12.03.1993 DE 4307842
(43) Veröffentlichungstag der Anmeldung: 12.03.1997
(73) Patentinhaber: Kobusch Folien GmbH, D-34414 Warburg (DE)
(72) Erfinder: MOHRMANN, Rainer, D-34414 Warburg (DE)
(74) Vertreter: Hanewinkel, Lorenz, Dipl.-Phys.
(86) Internationale Anmeldenummer: EP9400647
(87) Internationale Veröffentlichungsnummer: WO9420378

(56) Entgegenhaltungen:
- WO-A-91/08962
- FR-A- 2 122 070
- US-A- 4 874 256

## Beschreibung

Die Erfindung bezieht sich auf einen Verpackungsbeutel für Hygieneartikel, insbesondere Windeln, der befüllt quaderförmig ist und aus einer Kunststoff-Beutelfolie mit einer Vorderwand, einer Rückwand, zwei mit Schweißnähten geschlossenen Stirnwänden, einem nach dem Befüllen mit einer Schweißnaht verschlossenen Boden und einer Deckwandung besteht, die beim Befüllen aus einer M-förmigen Kopffalte aufgefaltet gebildet ist, deren beiden Endbereiche, jeweils als ein Dreieck eingezogen, innenseitig der anschließenden Stirnwand eingefaltet liegen, sowie einen Tragegriff aufweist, der aus Kunststoffolie als ein Kreuzband ausgebildet ist und sich, mit seinem endseitigen Kreuzbandstreifen verschweißt, über die gesamte Deckwandung zwischen den Stirnwänden erstreckt.

Ein derartiger Verpackungsbeutel ist aus der US-PS 4,874,256 bekannt. Die durch eine aufwendige Freistanzung geteilten Enden des Foliengriffes sind dort stirnseitig, außen an den Stirnwänden angeschweißt. Die Länge des Foliengriffes entspricht nur der Länge der M-förmigen Kopffalte, so daß dieser im gefüllten Zustand des Verpackungsbeutels straff gespannt auf dem oberen Teil des Verpackungsbeutels anliegt. Hierdurch wird ein Untergreifen mit der Hand jedoch erheblich erschwert; außerdem ist das Tragen des Verpackungsbeutels unangenehm, da die Finger keinen Freiraum haben und ständig etwas eingeklemmt sind. Die außen an der Beutelwandung angeschweißten Foliengriff-Enden liegen dort ungeschützt, wobei die Gefahr besteht, daß z. B. beim Herausziehen eines Verpackungsbeutels aus einem Stapel die Foliengriff-Enden sich durch Reibkontakt teilweise oder ganz von dem Verpackungsbeutel lösen. Außerdem versperren die außen fest aufliegenden Tragegriffenden dort den Platz, um eine von oben einzureißende Perforation eines Aufreißstreifens dort einzubringen.

Weiterhin ist aus der WO 91/08962 ein Verpackungsbeutel mit einem Griffband aus einem geschlossenen Streifen bekannt, der ohne Längenzugabe in die M-förmige Kopffalte eingelegt und direkt in die Schweißnaht der Stirnwände eingeschweißt ist, weshalb die Aufreißperforation jeweils seitlich dazu angeordnet ist und nur von unten aufzureißen ist, was durch den hohen seitlichen Fülldruck der Packung erschwert ist, und wodurch das Griffband seinen Halt nach dem Aufreißen verliert.

Ausgehend vom eingangs bezeichneten Stand der Technik ist es die Aufgabe der Erfindung, einen Verpackungsbeutel mit einem Tragegriff auszurüsten, der ein leichtes Ergreifen ermöglicht und für ein bequemes Tragen des Verpackungsbeutels einen angemessenen Höhenabstand zur Verpackungsbeutel-Deckwandung aufweist und dabei in einfacher, sicherer und ästhetisch ansprechender Weise in dem Verpackungsbeutel integriert und an demselben angeschweißt ist und ein einfaches Öffnen und Aufreißen bei weiterer Nutzbarkeit des Handgriffs zu ermöglichen.

Die Lösung besteht darin, daß die durch Schlitze gebildeten Kreuzbandstreifen jeweils an den stirnseitig aus der Kopffalte gebildeten Dreiecken angeschweißt sind und in den Beutel zwischen den Kreuzbandstreifen eine Perforationslinie eines Aufreißstreifens eingebracht ist.

Die Unteransprüche enthalten Gestaltungsmerkmale, welche vorteilhafte und förderliche Ausgestaltungen der Erfindung darstellen.

Der erfindungsgemäße Verpackungsbeutel mit Tragegriff aus Kunststoffolie für Hygieneartikel, dessen einstückige Beutelfolie durch Schweißnähte zu dem Beutel, bestehend aus einer Vorderwand, einer Rückwand, zwei Stirnwänden, einem Boden und einer Deckwandung mit M-förmiger Kopffalte geschlossen ist, nimmt im gefüllten Verpackungszustand eine Rechteckblockform an.

Im gefüllten, die Rechteckblockform bildenden Zustand wird die M-förmige Kopffalte zur Bildung der Deckwandung aufgefaltet. Aufgrund der Tatsache, daß die vier Folienlagen der M-förmigen Kopffalte stirnseitig miteinander entlang einer Vierfach-Schweißung verschweißt sind, ist die Deckwandung im gefüllten Verpackungszustand jeweils stirnseitig dreieckförmig eingezogen. Der Tragegriff ist als einstückiges, flaches, beidendseitig auf einem Teil der Tragelänge geschlitztes Kreuzband ausgebildet. Die geschlitzten Längenenden des Kreuzbandes sind jeweils innenseitig an der im gefüllten Verpackungszustand jeweils stirnseitig dreieckförmig eingezogenen Kopffalte angeschweißt.

Die Kreuzbandenden verschwinden damit in der stirnseitig dreieckförmig eingezogenen Kopffalte und sind dort mit ihrer Schweißverbindung nach außen geschützt angeordnet. Außerdem läßt sich Kreuzband, welches ansonsten lose gewunden auf dem Verpackungsbeutel liegt, in dem Zwischenraum (Spalt) der jeweils dreieckförmig eingezogenen Kopffalte geschickt und ästhetisch verstauen. Beim Ergreifen des Kreuzbandes zum Tragen des Verpackungsbeutels läßt sich der so verstaute Teil dann herausziehen.

Die gespreizten, innenliegenden Kreuzbandenden geben den Raum frei für eine Perforation eines Aufreißstreifens. Dieser läßt sich an dem oberen freistehenden Ende der Stirnwand oder auch auf der geringem Druck ausgesetzten Deckwandung gut erfassen und nach unten aufreißen. Der Griff wird dadurch nicht beeinträchtigt.

Zur Herstellung dieses Tragegriffes wird ein von einer Endlosrolle abrollendes, flaches Kunststoffband taktmäßig in Längsrichtung aufgeschlitzt und quer zur Längsrichtung in die einzelnen geschlitzten Kreuzbänder zerschnitten, wobei kein Verschnitt anfällt.

Auf den Zeichnungen sind Ausführungsbeispiele dargestellt, welche nachfolgend näher erläutert werden. Es zeigt:
- Fig. 1: eine perspektivische Darstellung des Verpackungsbeutels mit Tragegriff,
- Fig. 2: eine Draufsicht auf das abgerollte, teilweise geschlitzte Kunststoffband,
- Fig. 3: einen senkrechten Schnitt durch den teilweise aufgefalteten Vepackungsbeutel mit der M-förmigen Kopffalte,
- Fig. 4 bis 6: Draufsichten auf jeweils verschieden an der dreieckförmig eingezogenen Kopffalte angeschweißten Kreuzband-Streifen,
- Fig. 7: eine Seitenansicht eines endseitig umgeschlagenen, an der dreieckförmig eingezogenen Kopffalte angeschweißten Kreuzband-Steifen.

Der Verpackungsbeutel (3) mit Tragegriff aus Kunststoffolie für Hygieneartikel, insbesondere Windeln, dessen einstückige Beutelfolie (8) durch Längsschweiß- (18) und Querschweißnähte (19) zu dem Beutel bestehend aus einer Vorderwand (15), einer Rückwand (16), zwei Stirnwänden (11), einem Boden (14) und einer Deckwandung (5) mit M-förmiger Kopffalte (4) geschlossen ist, nimmt im gefüllten Verpackungszustand eine Rechteckblockform an, wobei der Tragegriff (1) als einstückiges, flaches, beidendseitig auf einem Teil der Tragelänge geschlitztes Kreuzband (2) ausgeführt ist.

Die Beutelfolie (8) ist stirnseitig durch Längsschweißnähte (18) zusammengeschweißt.

Im oberen Bereich des Verpackungsbeutels (3) sind die vier Folienlagen der M-förmig eingelegten Kopffalte (4) jeweils stirnseitig in Verlängerung der Längsschweißnaht (18) miteinander verschweißt.

Im gefüllten, die Rechteckblockform bildenden Zustand wird die M-förmige Kopffalte (4) zur Bildung der Deckwandung (5) aufgefaltet. Aufgrund der jeweils stirnseitigen Vierfach-Folienschweißung ist die Deckwandung (5) im gefüllten Verpackungszustand jeweils stirnseitig dreieckförmig eingezogen.

Die geschlitzten Kreuzbandenden (6) sind innenseitig an der im gefüllten, die Rechteckblockform bildenden Zustand jeweils stirnseitig als Dreieck (10) eingezogenen Kopffalte (4) angeschweißt. Die Kreuzbandenden (6) sind dort mit ihrer Schweißverbindung (9, 20, 21) geschützt angeordnet. Außerdem läßt sich Kreuzband (2), welches ansonsten lose gewunden auf dem Verpackungsbeutel (3) liegt, in dem Zwischenraum (Spalt) der jeweils dreieckförmig eingezogenen Kopffalte (4) geschickt und ästhetisch verstauen. Beim Eingreifen des Kreuzbandes (2) zum Tragen des Verpackungsbeutels (3) läßt sich der so verstaute Teil des Kreuzbandes (2) dann herausziehen.

Das im gefüllten, die Rechteckblockform bildenden Zustand jeweils von der stirnseitig eingezogenen M-förmigen Kopffalte (4) gebildete Dreieck (10) weist eine vom unteren Ende der Vierfach-Schweißnaht zu jeweils einer oberen Ecke des Verpackungsbeutels (2) verlaufende Faltkante (10A) auf.

Das Kreuzband (2) weist beidendseitig jeweils zwei symmetrisch zur Längsrichtung verlaufende durch Trennschlitze auf je ca. 1/3 der gesamten Kreuzbandlänge gebildete Kreuzband-Streifen (6) auf, wobei der nicht geschlitzte Abschnitt in der Mitte zwischen den Kreuzband-Streifen (6) das Trageteil (7) bildet. Die geschlitzten Kreuzband-Streifen (6) können jeweils endseitig eine schräg von innen nach außen verlaufende Abschlußkante (17) oder eine quer zur Längsrichtung der Kreuzbandstreifen (6) verlaufende Abschlußkante besitzen. Die geschlitzten Kreuzband-Streifen (6) sind in der stirnseitig eingezogenen, M-förmigen Kopffalte (4) endseitig über Schweißverbindungen in einer waagerechten, senkrechten oder in einer dazwischen liegenden Diagonallage an der dort jeweils gedoppelten Beutelfolie (8) innenseitig fixiert (vgl. Fig. 4 bis 6). Dabei können die Kreuzband-Streifen (6) jeweils durch zwei Schweißnähte (9a, 9b) mit der gedoppelten Beutelfolie (8) verschweißt sein, wobei die eine Schweißnaht (9a) in Längsrichtung des Kreuzband-Streifens (6) und die andere Schweißnaht (9b) etwas unterhalb der Deckwandung (5) und parallel zu dieser verläuft (vgl. Fig. 4). Alternativ dazu können die Kreuzband-Streifen (6) jeweils durch eine kreisrunde Schweißnaht (20) oder durch dreieckförmig oder rechteckförmig angeordnete Schweißnähte mit der gedoppelten Beutelfolie (8) verschweißt sein. Ferner ist es auch möglich, daß die Kreuzband-Streifen (6) jeweils durch eine Schweißfläche (21) in Form eines Kreises, eines Dreiecks oder eines Rechtecks mit der gedoppelten Beutelfolie (8) verschweißt sind. Das Kreuzband kann im Trageteil (7) übereinanderliegend gefaltet sein.

In Fig. 7 ist eine weitere Ausführungsform der Befestigung der Kreuzband-Streifen (6) dargestellt. Der Kreuzband-Streifen (6) ist endseitig nach oben umgeschlagen und wird senkrecht von oben in die stirnseitig dreieckförmig eingezogene Kopffalte (4) eingesetzt und mit dem umgeschlagenen Ende (6A) an der dort gedoppelten Beutelfolie (8) angeschweißt. Die Kreuzband-Streifen (6) liegen gedoppelt in dem Spalt der stirnseitig eingezogenen Kopffalte (4) .

Bei dieser Art der Befestigung läßt sich in besonders vorteilhafter Weise überschüssiges Kreuzband (2) in dem Spalt der stirnseitig eingezogenen Kopffalte (4) verstauen.

Bei Tests und Prüfmessungen erwies sich diese Befestigung als besonders stabil und reißfest.

In der Deckwandung (5) ist eine Perforationslinie (12) vorgesehen, welche einen Ausreißstreifen (13) bildet. Das oben beschriebene Kreuzband (2) und dessen Befestigung gestattet in vorteilhafter Weise einen ungehinderten Zugriff auf diesen Aufreißstreifen (13).

Die Schweißnähte (9, 20, 21) der Kreuzband-Streifen (6) liegen im gefüllten, die Rechteckblockform bildenden Zustand an den Innenseiten der Stirnwände (11) des Verpackungsbeutels (3).

Zur Herstellung des Tragegriffes (1) wird ein von einer Endlosrolle abrollendes, flaches Kunststoffband taktmäßig in Längsrichtung zur Bildung von Kreuzband-Streifen (6) aufgeschlitzt und quer zur Längsrichtung in einzelne Kreuzbänder (2) mit einem ungeschlitzten mittleren Trageteil (7) und jeweils zwei endseitigen Kreuzband-Streifen (6) zerschnitten. Bei dieser Art der Tragegriffherstellung gibt es keinen Verschnitt. Zur Herstellung von Kreuzbändern (2) mit endseitig dreieckförmigen Kreuzband-Streifen (6) kann das geschlitzte Kunststoffband (vgl. Fig. 2) mit einem rautenförmigen Stanzwerkzeug in einzelne Kreuzbänder (2) getrennt werden.

## Patentansprüche

1. Verpackungsbeutel für Hygieneartikel, insbesondere Windeln, der befüllt quaderförmig ist und aus einer Kunststoff-Beutelfolie (8) mit einer Vorderwand (15), einer Rückwand (16), zwei mit Schweißnähten (18) geschlossenen Stirnwänden (11), einem nach dem Befüllen mit einer Schweißnaht (19) verschlossenen Boden (14) und einer Deckwandung (5) besteht, die beim Befüllen aus einer M-förmigen Kopffalte (4) aufgefaltet gebildet ist, deren beiden Endbereiche, jeweils als ein Dreieck (10) eingezogen, innenseitig der anschließenden Stirnwand (11) eingefaltet liegen, sowie einen Tragegriff aufweist, der aus Kunststoffolie als ein Kreuzband (2) ausgebildet ist und sich, mit seinem endseitigen Kreuzbandstreifen (6) verschweißt, über die gesamte Deckwandung (5) zwischen den Stirnwänden (11) erstreckt, dadurch gekennzeichnet, daß die durch Schlitze gebildeten Kreuzbandstreifen (6) jeweils an den stirnseitig aus der Kopffalte (4) gebildeten Dreiecken (10) angeschweißt sind und in den Beutel zwischen den Kreuzbandstreifen (6) eine Perforationslinie (12) eines Aufreißstreifens (13) eingebracht ist.

2. Verpackungsbeutel nach Anspruch 1, dadurch gekennzeichnet, daß das Kreuzband (2) beidendseitig jeweils zwei symmetrisch zur Längsrichtung verlaufende durch Trennschlitze auf je ca. 1/3 der gesamten Kreuzbandlänge gebildete Kreuzband-Streifen (6) aufweist, wobei der nicht geschlitzte Abschnitt in der Mitte zwischen den Kreuzband-Streifen (6) das Trageteil (7) bildet.

3. Verpackungsbeutel nach Anspruch 1 und 2, dadurch gekennzeichnet, daß die geschlitzten Kreuzband-Streifen (6) jeweils endseitig eine schräg von innen nach außen verlaufende Abschlußkante (17) aufweisen.

4. Verpackungsbeutel nach Anspruch 1 und 2, dadurch gekennzeichnet, daß die geschlitzten Kreuzband-Streifen (6) jeweils endseitig eine quer zur Längsrichtung der Kreuzband-Streifen (6) verlaufende Abschlußkante aufweisen.

5. Verpackungsbeutel nach Anspruch 1 bis 4, dadurch gekennzeichnet, daß die Kreuzband-Streifen (6) jeweils endseitig im Eckbereich des Verpackungsbeutels (3) etwas unterhalb der Deckwand (5) in Längsrichtung zur M-förmigen Kopffalte (4) innenseitig mit der im Bereich der M-förmigen Kopffalte (4) gedoppelten Beutelfolie (8) verschweißt sind.

6. Verpackungsbeutel nach Anspruch 1 bis 4, dadurch gekennzeichnet, daß die Kreuzband-Streifen (6) jeweils endseitig im Eckbereich des Verpackungsbeutels (3) quer zur Längsrichtung der M-förmigen Kopffalte (4) mit der im Bereich der M-förmigen Kopffalte (4) gedoppelten Beutelfolie (8) verschweißt sind.

7. Verpackungsbeutel nach Anspruch 1 bis 4, dadurch gekennzeichnet, daß die Kreuzband-Streifen (6) jeweils endseitig im Eckbereich des Verpackungsbeutels (3) in Diagonallage zur Längsrichtung der M-förmigen Kopffalte (4) mit der im Bereich der M-förmigen Kopffalte (4) gedoppelten Beutelfolie (8) verschweißt sind.

8. Verpackungsbeutel nach einem der Ansprüche 1 bis 7, dadurch gekennzeichnet, daß die Kreuzband-Streifen (6) jeweils durch zwei Schweißnähte (9a, 9b) mit der gedoppelten Beutelfolie (8) verschweißt sind, wobei die eine Schweißnaht (9a) in Längsrichtung des Kreuzband-Streifens (6) und die andere Schweißnaht (9b) etwas unterhalb der Deckwandung (5) in Längsrichtung der M-förmigen Kopffalte (4) verläuft.

9. Verpackungsbeutel nach einem der Ansprüche 1 bis 7, dadurch gekennzeichnet, daß die Kreuzband-Streifen (6) jeweils durch eine kreisrunde Schweißnaht (20) mit der gedoppelten Beutelfolie (8) verschweißt sind.

10. Verpackungsbeutel nach einem der Ansprüche 1 bis 7, dadurch gekennzeichnet, daß die Kreuzband-Streifen (6) jeweils durch dreieckförmig angeordnete Schweißnähte mit der gedoppelten Beutelfolie (8) verschweißt sind.

11. Verpackungsbeutel nach einem der Ansprüche 1 bis 7, dadurch gekennzeichnet, daß die Kreuzband-Streifen (6) jeweils durch rechteckförmig angeordnete Schweißnähte mit der gedoppelten Beutelfolie (8) verschweißt sind.

12. Verpackungsbeutel nach einem der Ansprüche 1 bis 7, dadurch gekennzeichnet, daß die Kreuzband-Streifen (6) jeweils durch eine Schweißfläche (21) in Form eines Kreises, eines Dreiecks oder eines Rechtecks mit der gedoppelten Beutelfolie (8) verschweißt sind.

13. Verpackungsbeutel nach einem der vorstehenden Ansprüche, dadurch gekennzeichnet, daß die Kreuzband-Streifen (6) senkrecht von oben in die jeweils stirnseitig, dreieckförmig eingezogene Kopffalte (4) eingesetzt und endseitig nach oben umgeschlagen sind, wobei die Kreuzband-Streifen (6) mit dem nach oben umgeschlagenen Ende (6A) an der im Bereich der eingezogenen Kopffalte (4) gedoppelten Beutelfolie (8) angeschweißt sind.

## Claims

1. Packaging bag for hygiene articles, in particular nappies, which is parallelepipedal when filled and consists of a plastic bag film (8) with a front wall (15), a rear wall (16), two end-face walls (11) which are closed with welded seams (18), a bottom (14) which is sealed with a welded seam (19) after the filling operation, and a covering wall (5) which, during the filling operation, is formed in a folded-open manner from an M-shaped top fold (4) and of which the two end regions, drawn in as a triangle (10) in each case, are located in a folded-in manner on the inside of the adjoining end-face wall (11), the said bag also having a carrying handle which is constructed from plastic film as a cross belt (2) and extends, welded by its cross-belt strip (6) which is at the end, over the entire covering wall (5) between the end-face walls (11), characterised in that the cross-belt strips (6), which are formed by slits, are in each case welded onto the triangles (10) formed at the end faces from the top fold (4), and the perforation line (12) of a tear-open strip (13) is produced in the bag between the cross-belt strips (6).

2. Packaging bag according to claim 1, characterised in that the cross belt (2) has, at both ends, two cross-belt strips (6) in each case which run symmetrically to the longitudinal direction and are formed by separating slits over about one third each of the overall length of the cross belt, the non-slit section in the middle between the cross-belt strips (6) forming the carrying part (7).

3. Packaging bag according to claims 1 and 2, characterised in that the slit cross-belt strips (6) have, at their ends in each case, a terminating edge (17) running obliquely from the inside towards the outside.

4. Packaging bag according to claims 1 and 2, characterised in that the slit cross-belt strips (6) have, at their ends in each case, a terminating edge running transversely to the longitudinal direction of the cross-belt strips (6).

5. Packaging bag according to claims 1 to 4, characterised in that, at their ends in each case and in the corner region of the packaging bag (3), the cross-belt strips (6) are welded on the inside, somewhat below the covering wall (5) and in the longitudinal direction in relation to the M-shaped top fold (4), to the bag film (8) which is doubled in the region of the said M-shaped top fold (4).

6. Packaging bag according to claims 1 to 4, characterised in that, at their ends in each case and in the corner region of the packaging bag (3), the cross-belt strips (6) are welded, transversely to the longitudinal direction of the M-shaped top fold (4), to the bag film (8) which is doubled in the region of the said M-shaped top fold (4).

7. Packaging bag according to claims 1 to 4, characterised in that, at their ends in each case and in the corner region of the packaging bag (3), the cross-belt strips (6) are welded, in the diagonal position in relation to the longitudinal direction of the M-shaped top fold (4), to the bag film (8) which is doubled in the region of the said M-shaped top fold (4).

8. Packaging bag according to one of claims 1 to 7, characterised in that the cross-belt strips (6) are, in each case, welded to the doubled bag film (8) by two welded seams (9a, 9b), the one welded seam (9a) running in the longitudinal direction of the cross-belt strip (6) and the other welded seam (9b) running, somewhat below the covering wall (5), in the longitudinal direction of the M-shaped top fold (4).

9. Packaging bag according to one of claims 1 to 7, characterised in that the cross-belt strips (6) are, in each case, welded to the doubled bag film (8) by a circular welded seam (20).

10. Packaging bag according to one of claims 1 to 7, characterised in that the cross-belt strips (6) are, in each case, welded to the doubled bag film (8) by triangularly disposed welded seams.

11. Packaging bag according to one of claims 1 to 7, characterised in that the cross-belt strips (6) are, in each case, welded to the doubled bag film (8) by rectangularly disposed welded seams.

12. Packaging bag according to one of claims 1 to 7, characterised in that the cross-belt strips (6) are, in each case, welded to the doubled bag film (8) by a welded area (21) in the form of a circle, a triangle or a rectangle.

13. Packaging bag according to one of the preceding claims, characterised in that the cross-belt strips (6) are inserted perpendicularly from above into the top fold (4), which is drawn in at the end face in each case in the shape of a triangle, and are folded over upwards at the ends, the said cross-belt strips (6) being welded, by the end (6A) which is folded over upwards, onto the bag film (8) which is doubled in the region of the top fold (4).

## Revendications

1. Poche d'emballage pour articles hygiéniques, en particulier pour couches, laquelle, remplie, présente la forme d'un parallélépipède et consiste en feuille de matière plastique (8) comprenant une paroi avant (15), une paroi arrière (16), deux parois frontales (18) fermées avec des cordons de soudure (18), un fond (14) fermé, après remplissage, par un cordon de soudure et une paroi de couverture (5) qui, lors du remplissage, forme un pli de sommet en forme de M (4) dont les deux extrémités sont rentrées, pliées en triangles à l'intérieur de la paroi frontale (11) respectivement adjacente, et présente une poignée en feuille plastique qui forme une croix de St. André (2) et, soudée par les extrémités de ses deux bras (6), s'étend sur toute la paroi de couverture (5) entre les parois frontales (11),
caractérisée en ce que
les bandes (6) de la croix de St. André, formées par des fentes, sont respectivement soudées aux triangles (10) formés, frontalement, par le pli de sommet (4) et qu'une ligne perforée (12) d'une bande de déchirage (13) est prévue entre les bras (6) de la bande en croix.

2. Poche d'emballage selon la revendication 1,
caractérisée en ce que
la bande en croix de St. André (2) présente, sur chacun de ses deux côtés, deux bras (6) qui s'étendent symétriquement par rapport au sens de la longueur et sont formés par des fentes divisant la bande sur environ 1/3 de sa longueur, de chaque côté, la partie non fendue, située au milieu de la bande, formant ainsi la pièce de préhension (7) de la poignée.

3. Poche d'emballage selon les revendications 1 et 2,
caractérisée en ce que
les bras fendus (6) de la bande en croix de St. André présentent, chacun, à leur extrémité, un bord terminal (17) biaisé de l'intérieur vers l'extérieur.

4. Poche d'emballage selon les revendications 1 et 2,
caractérisée en ce que
les bras fendus (6) de la bande en croix de St. André présentent, chacun, à leur extrémité, un bord terminal (17) s'étendant transversalement par rapport au sens de la longueur des bras (6) de la bande en croix.

5. Poche d'emballage selon les revendications 1 à 4,
caractérisée en ce que
les bras (6) de la bande en croix de St. André sont soudés, chacun, à leur extrémité, dans les angles de la poche d'emballage (3), un peu au-dessous de la paroi de couverture (5), dans la sens longitudinal par rapport au pli de sommet en forme de M (4), côté intérieur, avec la feuille (8) doublée dans la zone du pli de sommet en forme de M (4).

6. Poche d'emballage selon les revendications 1 à 4,
caractérisée en ce que
les bras (6) de la bande en croix de St. André sont soudés, chacun, à leur extrémité, dans les angles de la poche d'emballage (3), transversalement par rapport au sens longitudinal du pli de sommet en forme de M (4), avec la feuille (8) doublée dans la zone du pli de sommet en forme de M (4).

7. Poche d'emballage selon les revendications 1 à 4,
caractérisée en ce que
les bras (6) de la bande en croix de St. André sont soudés, chacun, à leur extrémité, dans les angles de la poche d'emballage (3), diagonalement par rapport au sens de la longueur du pli de sommet en forme de M (4), avec la feuille (8) doublée dans la zone du pli de sommet en forme de M (4).

8. Poche d'emballage selon les revendications 1 à 7,
caractérisée en ce que
les bras (6) de la bande en croix de St. André sont soudés, respectivement, par deux cordons de soudure (9a, 9b) avec la double feuille (8) formant poche, l'un des cordons de soudure (9a) s'étendant dans le sens longitudinal deu bras (6), tandis que l'autre cordon de soudure (9b) s'étend, un peu au-dessous de la paroi de couverture (5), dans le sens longitudinal du pli de sommet en forme de M (4).

9. Poche d'emballage selon les revendications 1 à 7,
caractérisée en ce que
les bras (6) de la bande en croix de St. André présentent sont soudés, chacun, par une soudure circulaire (20), avec la double feuille (8) de la poche.

10. Poche d'emballage selon les revendications 1 à 7,
caractérisée en ce que
les bras (6) de la bande en croix de St. André sont respectivement avec la double feuille (8) de la poche à l'aide de cordons de soudure triangulaires.

11. Poche d'emballage selon les revendications 1 à 7,
caractérisée en ce que
les bras (6) de la bande en croix de St. André sont soudés, chacun, par des cordons de soudure rectangulaires, avec la double feuille (8) de la poche.

12. Poche d'emballage selon les revendications 1 à 7,
caractérisée en ce que
les bras (6) de la bande en croix de St. André sont soudés, chacun, avec la double feuille (8) de la poche, à l'aide d'une surface de soudure (21) en forme de cercle, de triangle ou de rectangle.

13. Poche d'emballage selon les revendications 1 à 7,
caractérisée en ce que
les bras fendus (6) de la bande en croix de St. André sont mis, verticalement, d'en haut, dans le pli de sommet (4) rentré, frontalement, en forme de triangle, et sont rabattus, à l'extrémité, vers le haut, les bras (6) de la croix étant soudés, par l'extrémité (6a) rabattue vers le haut, avec la feuille (8) doublée dans la zone du pli de sommet (4) rentré.
